# EUROPÄISCHE PATENTSCHRIFT

(11) **EP 2 205 785 B1**
(45) Veröffentlichungstag und Bekanntmachung des Hinweises auf die Patenterteilung: **09.11.2011**
(21) Anmeldenummer: 08803601.7
(22) Anmeldetag: 03.09.2008
(51) Int. Cl.: D06F 37/30

(54) **WASCHMASCHINEN-DIREKTANTRIEB**
WASHING MACHINE DIRECT DRIVE
ENTRAÎNEMENT DIRECT POUR MACHINES À LAVER

(30) Priorität: 08.10.2007 DE 102007048219
(43) Veröffentlichungstag der Anmeldung: 14.07.2010
(73) Patentinhaber: Schaeffler Technologies GmbH & Co. KG, 91074 Herzogenaurach (DE)
(72) Erfinder: BAUER, Jörg, 91056 Erlangen (DE); NUISSL, Christian, 90439 Nürnberg (DE)
(86) Internationale Anmeldenummer: PCT/EP2008/061630
(87) Internationale Veröffentlichungsnummer: WO 2009/047057

(56) Entgegenhaltungen:
- EP-A- 0 722 210
- EP-A- 1 541 738
- DE-A1- 10 261 434

## Beschreibung

### Gebiet der Erfindung

Die Erfindung betrifft einen Waschmaschinen-Direktantrieb nach dem Oberbegriff des Anspruchs 1. Ein derartiger Waschmaschinen-Direktantrieb ist beispielsweise aus der EP 1 541 738 A2 bekannt.

Ein weiterer, bürstenloser Direktantrieb für eine Waschmaschine ist zum Beispiel aus der EP 0 722 210 A2 bekannt.

### Hintergrund der Erfindung

Bei einem Waschmaschinen-Direktantrieb ist üblicherweise die Waschtrommel über eine Welle drehfest mit einem als Außenläufer ausgebildeten Rotor eines Direktantriebsmotors verbunden, während der Stator des zum Direktantrieb der Waschtrommel verwendeten Motors am Laugenbehälter der Waschmaschine angeschraubt ist.

### Aufgabe der Erfindung

Der Erfindung liegt die Aufgabe zugrunde, einen besonders rationell herstell- und montierbaren Waschmaschinen-Direktantrieb anzugeben.

### Zusammenfassung der Erfindung

Diese Aufgabe wird erfindungsgemäß gelöst durch einen Waschmaschinen-Direktantrieb mit den Merkmalen des Anspruchs 1. Dieser Waschmaschinen-Direktantrieb umfasst einen vorzugsweise mit Permanentmagneten, insbesondere Seltenerdmagneten, bestückten, als Außenläufer ausgebildeten Rotor sowie einen mit diesem zusammenwirkenden Stator. Zur Befestigung des Stators an einem Laugenbehälter weist der Stator ein starr mit einem Statorkern verbundenes Befestigungsteil auf, welches eine mit Rippen am Laugenbehälter zusammenwirkende Verdrehsicherungsstruktur, mindestens ein zur Anlage am Laugenbehälter, das heißt zur axialen Abstützung, vorgesehenes Anschlagelement, sowie mindestens ein am Laugenbehälter einrastbares Schnappverbindungselement umfasst. Während das Anschlagelement eine Abstützwirkung in einer bestimmten axialen Richtung hat, ist das Schnappverbindungselement in Zusammenwirkung mit einer korrespondierenden Kontur am Laugenbehälter geeignet, eine Haltekraft in der entgegengesetzten axialen Richtung aufzubauen. Der Begriff "axial" bezieht sich auf die Rotationsachse der Waschtrommel sowie des Direktantriebsmotors. Im Gegensatz zum Anschlagelement sowie zum Schnappverbindungselement hat die Verdrehsichtungsstruktur vorzugsweise keine Fixierungswirkung in axialer Richtung. Vielmehr werden die drei Funktionen axialer Anschlag in einer ersten Richtung, axiale Fixierung in der entgegengesetzten Richtung und Verdrehsicherung bevorzugt durch drei verschiedene Funktionsstrukturen, nämlich das Anschlagelement, das Schnappverbindungselement und die Verdrehsicherungsstruktur wahrgenommen.

Die Verdrehsicherungsstruktur ist vorzugsweise in Form jeweils zwischen zwei Rippen des Laugenbehälters eingreifender Verdrehsicherungssegmente realisiert. Mit anderen Worten: Die Verdrehsicherungsstruktur hat die Gestalt eines nahezu geschlossenen Rings, welcher lediglich durch Schlitze durchbrochen ist, in die jeweils eine Rippe des typischerweise aus Kunststoff gefertigten Laugenbehälters eingreift. Die Rippe des Laugenbehälters ist hierbei sandwichartig zwischen zwei Stegen der Verdrehsicherungsstruktur angeordnet, wobei jeder Steg einem von zwei benachbarten Verdrehsicherungssegmenten zuzurechnen ist. Jedes Verdrehsicherungssegment umfasst zwei an verschiedenen Rippen des Laugenbehälters anliegende Stege, welche durch ein vorzugsweise mehrachsig gekrümmtes Segmentstück miteinander verbunden sind. Die Gesamtheit der Segmentstücke beschreibt einen ringförmigen Hohlraum, welcher durch die Stege der Verdrehsicherungsstruktur durchbrochen ist, so dass einzelne, auf der dem Laugenbehälter abgewandten Seite offene Ringsegmenträume gebildet sind.

Nach einer vorteilhaften Ausgestaltung ist das Befestigungsteil derart geformt, dass es nur in einer einzigen definierten Winkelstellung am Laugenbehälter befestigbar ist. In diesem Fall weist auch der Laugenbehälter eine Kontur auf, die sicherstellt, dass der Stator nur auf eine bestimmte Weise montierbar ist. Dies ist beispielsweise dadurch realisierbar, dass die Winkel zwischen verschiedenen benachbarten Rippen des Laugenbehälters ungleich sind.

Die Verdrehsicherungsstruktur ist ebenso wie das Anschlagelement und das Schnappverbindungselement vorzugsweise als integraler Bestandteil des Befestigungsteils des Stators ausgebildet. Als Anschlagelemente sind beispielsweise jeweils an ein Segmentstück angeformte Anlagepins geeignet. Das Schnappverbindungselement kann zum Beispiel als Ringschnappverbindung oder in Form einzelner Schnappnasen oder -haken realisiert sein. Zur Herstellung des Befestigungsteils einschließlich der drei verschiedenen Funktionsstrukturen eignet sich besonders Kunststoff, beispielsweise Polypropylen. Insbesondere kommt für die Fertigung des Befestigungsteils faserverstärkter Kunststoff in Betracht.

Das Befestigungsteil bildet vorzugsweise zugleich eine elektrische Isolierung des Stators. Hierbei ist es möglich, die Isolierung einstückig auszubilden, wobei sich das Zweikomponentenspritzgussverfahren zum Umspritzen eines Statorkerns mit Isoliermaterial eignet. Alternativ kann die Isolierung aus zwei Halbschalen aufgebaut sein, zwischen welchen sich der Statorkern befindet. Das Befestigungsteil ist in diesem Fall ein integraler Bestandteil einer der Halbschalen.

Nachfolgend wird ein Ausführungsbeispiel der Erfindung anhand einer Zeichnung näher erläutert. Hierin zeigen:

### Kurze Beschreibung der Zeichnung

- Figur 1: in einer Schnittdarstellung ausschnittsweise einen an einem Laugenbehälter einer Waschmaschine befestigten Direktantriebsmotor,
- Figur 2 - 5: in verschiedenen Ansichten ein Statorbauteil des Direktantriebsmotors nach Figur 1.

### Ausführliche Beschreibung der Zeichnung

In Figur 1 ist als Komponente eines Waschmaschinen-Direktantriebs 1 ein Stator 2 eines nicht weiter dargestellten Direktantriebsmotors sichtbar, welches an einem Laugenbehälter 3 einer Waschmaschine befestigt ist. Hinsichtlich der Funktion des Waschmaschinen-Direktantriebs 1 wird auf die DE-Patentanmeldung 10 2007 030 508.9-32 verwiesen.

Ein in einer Öffnung 4 des Laugenbehälters 3 angeordnetes Wälzlager 5 dient der Lagerung der nicht dargestellten Waschtrommel sowie des mit dieser verbundenen, ebenfalls nicht dargestellten Außenläufer-Rotors des Waschmaschinen-Direktantriebs 1. Der Übersichtlichkeit halber sind auch die bestrombaren Wicklungen des Stators 2 des Waschmaschinen-Direktantriebs 1 nicht dargestellt. Erkennbar ist dagegen ein aus Blech gefertigter Statorkern 6 sowie eine an diesen angespritzte Isolierung 7 aus Kunststoff. Die Isolierung 7 bildet zugleich ein Befestigungsteil 8, mit welchem der Stator 2 am Laugenbehälter 3 befestigbar ist. Die Rotationsachse des Waschmaschinen-Direktantriebs 1 ist mit R bezeichnet.

In Fig. 1 sind zwei mögliche Ausgestaltungen der Isolierung 7 sichtbar: In der unteren Hälfte der Darstellung ist der Statorkern 6 mit der Isolierung 7 umspritzt. Die Isolierung 7 einschließlich des Befestigungsteils 8 ist somit einstückig ausgebildet. Diese Variante entspricht auch der in den Figuren 2 bis 5 dargestellten Bauform, wobei in Fig. 4 ein Detail Z aus Fig. 3 dargestellt ist. Nach einer alternativen, in der oberen Hälfte von Fig. 1 angedeuteten Ausgestaltung ist die Isolierung 7 aus zwei Halbschalen 20, 21 zusammengesetzt, wobei eine Trennebene mit T bezeichnet ist. Das Befestigungsteil 8 ist in diesem Fall einstückig mit der Halbschale 20 verbunden.

Hinsichtlich Einzelheiten des im Wesentlichen scheibenförmigen, eine zentrale Öffnung 9 aufweisenden Befestigungsteils 8 wird im Folgenden auch auf die Figuren 2 bis 5 verwiesen. In Figur 2 ist diejenige Seite des Befestigungsteils 8 sichtbar, die zur Anlage am Laugenbehälter 3 kommt, während in den Figuren 3 bis 5 die äußere Seite des Befestigungsteils 8 sichtbar ist. Das Befestigungsteil 8 ist aus faserverstärktem Kunststoff, beispielsweise PP-GF 40, gefertigt und bildet eine Verdrehsicherungsstruktur 10, welche einzelne Verdrehsicherungselemente 11 und zwischen diesen gebildete Schlitze 12 umfasst. In jeden Schlitz 12 greift eine von mehreren sternförmig angeordneten Rippen 13 des Laugenbehälters 3 ein. Hierbei liegen zwei unterschiedlichen Verdrehsicherungssegmenten 11 zuzurechnende Stege 14 an jeweils einer Rippe 13 an. Die zwei Stege 14 eines Verdrehsicherungssegments 11 sind unter Bildung eines Ringsegmentraums 15 durch ein mehrachsig gekrümmtes Segmentstück 16 verbunden. Durch die symmetrische Gestaltung der im Ausführungsbeispiel sechs Verdrehsicherungssegmente 11 ist die Verdrehsicherung in beiden Drehrichtungen in gleichem Maße wirksam. In Fig. 2 ist als optionales Merkmal ein an eines der Verdrehsicherungssegmente 11 angeformeter Vorsprung 22, allgemein als Positionierungshilfe bezeichnet, gestrichelt angedeutet, wobei der Laugenbehälter 3 eine korrespondierende Gegenkontur aufweist, in die der Vorsprung 22 eingreift. Der Stator 2 ist somit nur in einer bestimmten Winkelposition am Laugenbehälter 3 montierbar. Als gleichwertige Maßnahme kommt beispielsweise eine ungleiche Winkelteilung zwischen den Schlitzen 12 sowie den Rippen 13 in Betracht.

Auf der Innenseite, das heißt der dem Laugenbehälter 3 zugewandten Seite des Befestigungsteils 8, ist an jedes Segmentstück 16 ein Anlagepin 17, allgemein auch als Anschlagelement bezeichnet, angeformt. Damit ist die axiale Positionierung des Statorbauteils 2 relativ zum Laugenbehälter 3 exakt festgelegt. Um ein Abheben des Statorbauteils 2 in der entgegengesetzten Richtung, das heißt vom Laugenbehälter 3 weg, zu verhindern, ist an das Befestigungsteil 8 ein Schnappverbindungselement 18 angeformt, welches mit einer ringförmigen, das Wälzlager 5 radial umgebenen Rastkontur 19 des Laugenbehälters 3 zusammenwirkt. Das Schnappverbindungselement 18 weist ebenso wie die Anschlagelemente 17 keine Führungsfunktion in Umfangsrichtung, das heißt keine Verdrehsicherungsfunktion, auf. Umgekehrt hat die Verdrehsichtungsstruktur 10 keine Positionierungsfunktion in axialer Richtung. Zusätzlich zur Verdrehsicherungsstruktur 10, zu den Anschlagelementen 17, sowie zum Schnappverbindungselement 18 sind keine weiteren Elemente vorgesehen, die der Fixierung des Befestigungsteils 8 am Laugenbehälter 3 dienen. Insbesondere ist keine Schraubverbindung zwischen dem Stator 2 und dem Laugenbehälter 3 vorhanden. Der Stator 2 ist damit extrem einfach und zugleich präzise sowie prozesssicher am Laugenbehälter 3 befestigbar. Durch die komplette einstückige Herstellung des Befestigungsteils 8 aus Kunststoff ist der Stator 2 zudem äußerst rationell herstellbar.

### Bezugszeichen

- 1: Waschmaschinen-Direktantrieb
- 2: Stator
- 3: Laugenbehälter
- 4: Öffnung
- 5: Wälzlager
- 6: Statorkern
- 7: Isolierung
- 8: Befestigungsteil
- 9: Öffnung
- 10: Verdrehsicherungsstruktur
- 11: Verdrehsicherungssegment
- 12: Schlitz
- 13: Rippe
- 14: Steg
- 15: Ringsegmentraum
- 16: Segmentstück
- 17: Anschlagelement, Anlagepin
- 18: Schnappverbindungselement
- 19: Rastkontur
- 20: Halbschale
- 21: Halbschale
- 22: Vorsprung

- R: Rotationsachse
- T: Trennebene

## Patentansprüche

1. Waschmaschinen-Direktantrieb (1) in Außenläufer-Bauweise, mit einem zur Befestigung an einem Laugenbehälter (3) vorgesehenen Stator (2), **dadurch gekennzeichnet, dass** der Stator (2) ein am Laugenbehälter (3) fixierbares Befestigungsteil (8) aufweist, welches eine mit Rippen (13) am Laugenbehälter (3) zusammenwirkende Verdrehsicherungsstruktur (10), eine Anzahl zur Anlage am Laugenbehälter (3) vorgesehene Anschlagelemente (17) sowie ein am Laugenbehälter (3) einrastbares Schnappverbindungselement (18) aufweist.

2. Waschmaschinen-Direktantrieb (1) nach Anspruch 1, **dadurch gekennzeichnet, dass** das Befestigungsteil (8) aus Kunststoff gefertigt ist.

3. Waschmaschinen-Direktantrieb (1) nach Anspruch 2, **dadurch gekennzeichnet, dass** Befestigungsteil (8) Polypropylen umfasst.

4. Waschmaschinen-Direktantrieb (1) nach Anspruch 2 oder 3, **dadurch gekennzeichnet, dass** das Befestigungsteil (8) faserverstärkt ist.

5. Waschmaschinen-Direktantrieb (1) nach einem der Ansprüche 1 bis 4, **dadurch gekennzeichnet, dass** die Verdrehsicherungsstruktur (10) in Form jeweils zwischen zwei Rippen (13) des Laugenbehälters (3) eingreifender Verdrehsicherungssegmente (11) aufgebaut ist.

6. Waschmaschinen-Direktantrieb (1) nach Anspruch 5, **dadurch gekennzeichnet, dass** jedes Verdrehsicherungssegment (11) zwei jeweils an einer Rippe (13) des Laugenbehälters (3) anliegende Stege (14) sowie ein die Stege (14) unter Bildung eines Ringsegmentraumes (15) verbindendes, mehrachsig gekrümmtes Segmentstück (16) umfasst.

7. Waschmaschinen-Direktantrieb (1) nach Anspruch 6, **dadurch gekennzeichnet, dass** als Anschlagelemente (17) mehrere an die Segmentstücke (16) angeformte Anlagepins vorgesehen sind.

8. Waschmaschinen-Direktantrieb (1) nach einem der Ansprüche 1 bis 7, **dadurch gekennzeichnet, dass** die Verdrehsicherungsstruktur (10) derart ausgebildet ist, dass sie nicht zur Aufnahme von Axialkräften geeignet ist.

9. Waschmaschinen-Direktantrieb (1) nach Anspruch 8, **dadurch gekennzeichnet, dass** Verdrehsicherungsstruktur (10) in beiden Drehrichtungen gleichermaßen wirksam ist.

10. Waschmaschinen-Direktantrieb (1) nach einem der Ansprüche 1 bis 9, **dadurch gekennzeichnet, dass** das mindestens eine Anschlagelement (17) sowie das Schnappverbindungselement (18) keine Verdrehsicherungsfunktion aufweisen.

11. Waschmaschinen-Direktantrieb (1) nach einem der Ansprüche 1 bis 10, **dadurch gekennzeichnet, dass** das Befestigungsteil (8) zugleich eine Isolierung (7) des Stators (2) bildet.

12. Waschmaschinen-Direktantrieb (1) nach Anspruch 11, **dadurch gekennzeichnet, dass** die Isolierung (7) einstückig ausgebildet ist.

13. Waschmaschinen-Direktantrieb (1) nach Anspruch 11, **dadurch gekennzeichnet, dass** die Isolierung (7) aus zwei Halbschalen (20, 21) aufgebaut ist.

14. Waschmaschinen-Direktantrieb (1) nach einem der Ansprüche 1 bis 13, **dadurch gekennzeichnet, dass** die Verdrehsicherungsstruktur (10) derart gestaltet ist, dass der Stator (2) nur in einer bestimmten Winkelposition am Laugenbehälter (3) befestigbar ist.

15. Waschmaschinen-Direktantrieb (1) nach einem der Ansprüche 1 bis 14, **dadurch gekennzeichnet, dass** der Stator (2) ohne Schraubverbindung am Laugenbehälter (3) befestigt ist.

16. Waschmaschinen-Direktantrieb (1) nach einem der Ansprüche 1 bis 14, **dadurch gekennzeichnet, dass** das Schnappverbindungselement (18) als Ringschnappverbindungselement ausgebildet ist.

## Claims

1. Washing machine direct drive (1) of external rotor design, having a stator (2) which is provided for mounting on a washing tub (3), **characterized in that** the stator (2) has a mounting part (8) which can be fixed to the washing tub (3) and which has a rotation-prevention structure (10) which interacts with ribs (13) on the washing tub (3), a number of stop elements (17) which are provided for bearing on the washing tub (3), and a snap-action connecting element (18) which can latch onto the washing tub (3).

2. Washing machine direct drive (1) according to Claim 1, **characterized in that** the mounting part (8) is produced from plastic.

3. Washing machine direct drive (1) according to Claim 2, **characterized in that** the mounting part (8) comprises polypropylene.

4. Washing machine direct drive (1) according to Claim 2 or 3, **characterized in that** the mounting part (8) is fibre-reinforced.

5. Washing machine direct drive (1) according to one of Claims 1 to 4, **characterized in that** the rotation-prevention structure (10) is constructed in the form of rotation-prevention segments (11) which in each case engage between two ribs (13) of the washing tub (3).

6. Washing machine direct drive (1) according to Claim 5, **characterized in that** each rotation-prevention segment (11) comprises two webs (14) which in each case bear on a rib (13) of the washing tub (3), and also a segment piece (16) which connects the webs (14) so as to form an annular segment space (15) and is bent about several axes.

7. Washing machine direct drive (1) according to Claim 6, **characterized in that** a plurality of bearing pins which are integrally formed on the segment pieces (16) are provided as stop elements (17).

8. Washing machine direct drive (1) according to one of Claims 1 to 7, **characterized in that** the rotation-prevention structure (10) is formed in such a way that it is not suitable for absorbing axial forces.

9. Washing machine direct drive (1) according to Claim 8, **characterized in that** the rotation-prevention structure (10) is equally effective in both directions of rotation.

10. Washing machine direct drive (1) according to one of Claims 1 to 9, **characterized in that** the at least one stop element (17) and the snap-action connecting element (18) do not have a rotation-prevention function.

11. Washing machine direct drive (1) according to one of Claims 1 to 10, **characterized in that** the mounting part (8) at the same time forms an insulation (7) for the stator (2).

12. Washing machine direct drive (1) according to Claim 11, **characterized in that** the insulation (7) is formed in one piece.

13. Washing machine direct drive (1) according to Claim 11, **characterized in that** the insulation (7) is constructed from two half-shells (20, 21).

14. Washing machine direct drive (1) according to one of Claims 1 to 13, **characterized in that** the rotation-prevention structure (10) is designed in such a way that the stator (2) can be mounted on the washing tub (3) only in a specific angular position.

15. Washing machine direct drive (1) according to one of Claims 1 to 14, **characterized in that** the stator (2) is mounted on the washing tub (3) without a screw connection.

16. Washing machine direct drive (1) according to one of Claims 1 to 14, **characterized in that** the snap-action connecting element (18) is in the form of an annular snap-action connecting element.

## Revendications

1. Entraînement direct pour machines à laver (1) de construction avec rotor extérieur, comprenant un stator (2) prévu pour la fixation sur un récipient pour le linge (3), **caractérisé en ce que** le stator (2) présente une pièce de fixation (8) pouvant être fixée sur le récipient pour le linge (3), qui présente une structure de fixation en rotation (10) coopérant avec des nervures (13) sur le récipient pour le linge (3), une pluralité d'éléments de butée (17) prévus pour buter contre le récipient pour le linge (3), ainsi qu'un élément de connexion par encliquetage (18) pouvant s'encliqueter sur le récipient pour le linge (3).

2. Entraînement direct pour machines à laver (1) selon la revendication 1, **caractérisé en ce que** la pièce de fixation (8) est en plastique.

3. Entraînement direct pour machines à laver (1) selon la revendication 2, **caractérisé en ce que** la pièce de fixation (8) comprend du polypropylène.

4. Entraînement direct pour machines à laver (1) selon la revendication 2 ou 3, **caractérisé en ce que** la pièce de fixation (8) est renforcée par des fibres.

5. Entraînement direct pour machines à laver (1) selon l'une quelconque des revendications 1 à 4, **caractérisé en ce que** la structure de fixation en rotation (10) est construite en forme de segments de fixation en rotation (11) venant en prise à chaque fois entre deux nervures (13) du récipient pour le linge (3).

6. Entraînement direct pour machines à laver (1) selon la revendication 5, **caractérisé en ce que** chaque segment de fixation en rotation (11) comprend deux nervures (14) s'appliquant à chaque fois contre une nervure (13) du récipient pour le linge (3) ainsi qu'un élément de segment (16) courbé suivant plusieurs axes, reliant les nervures (14) en formant un espace de segment annulaire (15).

7. Entraînement direct pour machines à laver (1) selon la revendication 6, **caractérisé en ce que** plusieurs goupilles d'appui formées sur les éléments de segments (16) sont prévues en tant qu'éléments de butée (17).

8. Entraînement direct pour machines à laver (1) selon l'une quelconque des revendications 1 à 7, **caractérisé en ce que** la structure de fixation en rotation (10) est réalisée de telle sorte qu'elle ne soit pas appropriée pour recevoir des forces axiales.

9. Entraînement direct pour machines à laver (1) selon la revendication 8, **caractérisé en ce que** la structure de fixation en rotation (10) agit de manière identique dans les deux sens de rotation.

10. Entraînement direct pour machines à laver (1) selon l'une quelconque des revendications 1 à 9, **caractérisé en ce que** l'au moins un élément de butée (17) ainsi que l'élément de connexion par encliquetage (18) ne présentent aucune fonction de fixation en rotation.

11. Entraînement direct pour machines à laver (1) selon l'une quelconque des revendications 1 à 10, **caractérisé en ce que** la pièce de fixation (8) forme en même temps une isolation (7) du stator (2).

12. Entraînement direct pour machines à laver (1) selon la revendication 11, **caractérisé en ce que** l'isolation (7) est réalisée d'une seule pièce.

13. Entraînement direct pour machines à laver (1) selon la revendication 11, **caractérisé en ce que** l'isolation (7) se compose de deux demi-coques (20, 21).

14. Entraînement direct pour machines à laver (1) selon l'une quelconque des revendications 1 à 13, **caractérisé en ce que** la structure de fixation en rotation (10) est configurée de telle sorte que le stator (2) ne puisse être fixé que dans une position angulaire déterminée sur le récipient pour le linge (3).

15. Entraînement direct pour machines à laver (1) selon l'une quelconque des revendications 1 à 14, **caractérisé en ce que** le stator (2) est fixé sur le récipient pour le linge (3) sans connexion par vissage.

16. Entraînement direct pour machines à laver (1) selon l'une quelconque des revendications 1 à 14, **caractérisé en ce que** l'élément de connexion par encliquetage (18) est réalisé sous forme d'élément de connexion par encliquetage annulaire.
